# FASCICULE DE BREVET EUROPEEN

(11) **EP 0 435 771 B1**
(45) Date de publication et mention de la délivrance du brevet: **08.12.1993**
(21) Numéro de dépôt: 90403777.7
(22) Date de dépôt: 27.12.1990
(51) Int. Cl.: F41A 23/24

(54) **Tourelle pour blindé léger équipée d'une arme latérale**
Turm für Leichtpanzer, ausgerüstet mit einer seitlich angebrachten Waffe
Turret for light armoured vehicle fitted with a lateral arm

(30) Priorité: 28.12.1989 FR 8917297
(43) Date de publication de la demande: 03.07.1991
(73) Titulaire: HISPANO-SUIZA Société anonyme dite:, F-92213 Saint Cloud (FR)
(72) Inventeur: Allais, Jean Philippe Patrice Bernard, Fontaine la Mallet,F-76290 Montivilliers (FR); Guillermond, Allain Robert, F-76133 Epouville (FR); Lenormand, Didier Jacques Daniel, F-76600 Le Havre (FR)
(74) Mandataire: Moinat, François

(56) Documents cités:
- EP-A- 0 068 166
- DE-A- 3 119 621
- DE-C- 977 983

## Description

La présente invention a pour objet un support d'arme latérale sur une tourelle blindée pour véhicule blindé léger. De tels véhicules sont conçus pour assurer des missions de maintien de l'ordre, de lutte anti-guérilla, de sécurité des itinéraires en terrains accidentés et en agglomération. En zone de combat, ils sont adaptés à la neutralisation des points de résistance, au nettoyage du terrain et à la destruction de colonnes de fantassins.

Ce type de blindés légers est généralement équipé d'une tourelle dotée d'une arme principale disposée sur un tourillon de site placé transversalement en position avant de la tourelle. On peut citer comme arme principale les mortiers, par exemple un mortier de 60 mm, les mitrailleuses lourdes par exemple, une mitrailleuse de calibre 12,7.

Ils peuvent également comporter simultanément un mortier et une mitrailleuse de calibre 12,7 ou un mortier de 60 mm et deux mitrailleuses de plus faible calibre par exemple de 7,62 mm.

La présente invention a pour but de donner à de tels engins blindés légers la possibilité de missions d'engagement de cibles bien protégées, telles que blindés légers, chars lourds, grâce à l'adjonction d'armements supplémentaires conférant audit blindé léger une puissance de destruction redoutable tout en gardant son armement de base, ses qualités de légéreté, de discrétion et de mobilité.

Ainsi par exemple l'adjonction d'un lance-grenades de calibre 40 mm placé latéralement en superstructure et mis en oeuvre depuis l'intérieur de la tourelle permettrait, selon le type de munitions, de perforer 50 mm de blindage sous incidence 0° avec des effets anti personnels très importants jusqu'à une distance de 1500 m environ.

Il a déja été proposé, notamment dans le DE 977 983 de réaliser un engin blindé comportant en plus de l'arme principale, une arme légère montée sur la tourelle dudit engin blindé. Mais la description qui en est donné ne prévoit pas les moyens d'orientation en site et de commande de l'arme depuis l'intérieur de la tourelle.

La présente invention a donc pour but de prévoir l'aménagement en superstructure d'une tourelle de blindé léger apte à recevoir une telle arme supplémentaire en permettant sa commande depuis l'intérieur de la tourelle avec la trappe de tourelle fermée, de façon à assurer une sécurité maximale des servants du véhicule.

L'invention a également pour but d'augmenter la capacité de feu du véhicule en permettant un aménagement de la superstructure apte à l'emport des casiers de munitions supplémentaires pour l'arme latérale ainsi mise en place.

L'invention a donc pour objet une tourelle blindée pour véhicule blindé léger comportant de façon connue au moins une arme principale mobile en site sur un tourillon placé à la partie avant de la tourelle, et comportant de plus en position latérale en superstructure une arme latérale, caractérisé en ce que ladite arme latérale étant portée par un berceau mobile en site sur un chassis fixe extérieur à la tourelle formant une fourche supérieure d'un bras support creux apte à recevoir les organes de transmission de commande du fonctionnement de ladite arme latérale, en ce que l'arme est fixée sur le berceau mobile au moyen de broches transversales, en ce que le berceau mobile est monté tournant en site par des axes transversaux tourillonnant dans des paliers de la fourche du chassis du bras support, et en ce que la tourelle comprend une bielle de liaison entre le berceau mobile de l'arme latérale et le tourillon de l'arme principale, ledit tourillon traversant le corps de tourelle pour dépasser latéralement à l'extérieur de celui-ci. L'extrémité du tourillon externe au corps de tourelle comporte une biellette à l'extrémité de laquelle est montée en rotation une première chape de la bielle de liaison tandis qu'une seconde chape de cette dernière est montée en rotation sur le berceau mobile en avant de son axe de tourillonnement de telle sorte que la biellette, la bielle de liaison et le berceau mobile forment un quadrilatère déformable assurant le pointage en site de l'arme latérale par recopie du pointage en site de l'arme principale.

Selon une autre caractéristique, l'arme latérale comporte un dispositif mécanique de réarmé de culasse comportant un levier de commande interne à la tourelle relié audit mécanisme par une transmission mécanique disposée à l'intérieur du bras support creux.

Selon l'objet de l'invention, l'arme latérale pourra être, soit un lance-grenades alimenté par des grenades approvisionnées en bandes, soit une mitrailleuse alimentée en projectiles de moyen calibre approvisionnés en bandes.

D'autres caractéristiques de l'invention seront précisées à la lumière du complément de rédaction qui va suivre accompagné de planches des dessins représentant un mode de réalisation de l'invention exemplifié dans le cas où l'arme latérale est un lance-grenades, sans que cela limite l'objet de l'invention précédemment évoqué à ce type particulier d'armes :
- la figure 1 est une vue en élévation d'une tourelle équipée d'une arme latérale selon l'invention
- la figure 2 est une demi-vue de dessus de la tourelle de la figure 1
- la figure 3 est une vue de gauche de la figure 1 montrant la face avant de la tourelle.

Pour la suite du texte, on se référera simultanément aux trois figures.

La tourelle ici représentée comporte un corps 1 à l'avant duquel est disposé au moins une arme principale.

Dans le cas représenté la tourelle comporte un mortier de 60 mm référencé 2a ainsi qu'une mitrailleuse de calibre 12,7 mm, référencée 2b et une mitrailleuse de calibre 7,62 référencée 2c.

Lesdites armes principales sont aptes à tourillonner en site soit ensemble, soit séparément sur un tourillon transversal commun 3 disposé dans un bulbe cylindrique 4 en saillie sur le corps de tourelle 1.

Selon l'objet de l'invention, la tourelle comporte une arme latérale 5 montée en superstructure. Pour ce faire la tourelle comporte un bras support creux 6 mécano-soudé s'élevant globalement de façon verticale sur le bord latéral gauche de la tourelle. La partie interne creuse du bras 6 est reliée à l'intérieur du corps de tourelle 1.

A la partie supérieure du bras 6, un chassis fixe 7 formant fourche transversale est solidaire dudit bras 6.

Les bras verticaux de la fourche du chassis 7 portent des paliers 8 qui permettent le tourillonnement en site d'un berceau 9 au moyen d'axes transversaux 10.

L'arme latérale 5 est fixée sur le berceau mobile 9 au moyen d'au moins une broche transversale 11 comportant un anneau 12.

Pour assurer la commande de rotation en site du berceau 9 équipé de son arme, une prise de mouvement est réalisée sur le tourillon 3 de l'arme principale dont une extrémité 3a traverse le corps de tourelle 1 et dont l'extrémité comporte une biellette 13. Sur l'extrémité libre de la biellette 13, est montée tournante une chape réglable 14a d'une bielle 14 de liaison fixée sur le berceau mobile 9 par une seconde chape réglable 14b.

Si l'on regarde la figure 1 on voit que l'axe A de la chape 14b, le centre B des axes 10, l'axe C du tourillon 3 et le centre D de la chape 14a forment un quadrilatère déformable permettant sur le berceau 9 la recopie du déplacement en site du tourillon 3. Ainsi par exemple, l'arme latérale pourra t'elle être orientée de -20° (vers le bas) à +80° (vers le haut).

La bielle 14 est équipée des deux chapes 14a, 14b dont la position est réglable sur la tige de bielle par des systèmes vis-écrou de sorte que la longueur de la bielle 14 est ajustable ainsi que, par là même, l'angle d'ouverture de rotation en site de l'arme latérale par rapport à celui de la (des) armes(s) principale(s).

L'arme 5 est équipée d'un système de déclenchement de mise à feu électrique dont le boitier 15 de mise à feu est disposé à l'intérieur de la tourelle face au poste de tir du servant et dont la liaison électrique 16 avec l'arme transite à l'intérieur du bras support creux 6.

Dans le cas où l'arme, par exemple un lance-grenades, ne dispose pas d'une culasse inertielle comme peuvent en avoir les mitrailleuses, elle sera dotée d'un dispositif mécanique 17 de réarmé de culasse apte à replacer en position arrière la culasse de l'arme. Ce dispositif coulisse dans une glissière de la boite de culasse et peut être amené vers l'arrière à l'encontre d'un ressort de rappel 19 par un cable 18 passant sur une poulie 20, le cable transitant ensuite dans une gaine empruntant le bras support creux 6 jusqu'à un levier de commande débrayable 21.

Dans le cas où le berceau 9 comporte une partie latérale verticale 9a recouvrant et protégeant toute la partie latérale arrière de l'arme, ladite partie verticale 9a du berceau supporte à sa partie arrière la poulie 20 sur laquelle passe le cable 18 de commande du réarmé tandis que le dispositif 17 de réarmé est rappelé élastiquement vers l'avant au moyen du ressort de rappel 19 dont l'extrémité est fixée à la partie avant du berceau 9.

Sans avoir à décrire particulièrement l'alimentation en munitions de l'arme latérale de type connu, on précisera néanmoins que l'arme latérale est alimentée par des munitions portées par une bande emmaillonnée, ladite bande étant disposée dans un conteneur 22 standard porté par un support amovible 23 fixé latéralement au berceau 9.

En regard de la figure 2, on pourra constater que une réserve de conteneurs 22 de munitions peut être emportée en superstructure à l'arrière de la tourelle. Ainsi, sur des bossages 2 soudés au corps de tourelle 1 un support externe 25 permet de charger dix conteneurs de réserve de munitions.

Dans le cas d'un lance-grenades où le conteneur contient 25 grenades, on pourra ainsi disposer de 275 coups à tirer, soit 25 dans la bande approvisonnant l'arme et 250 en magasin de superstructure.

Comme on l'a indiqué plus haut, l'objet de l'invention s'étend à tout type d'arme latérale disposée sur une tourelle au moyen de la structure revendiquée et notamment aux lance-grenades ou aux mitrailleuses approvisionnées en bande.

L'invention procure aux blindés légers existants un surcroit de puissance de feu et des capacités opérationnelles nouvelles qui augmente notablement son potentiel d'utilisation.

## Revendications

1. Tourelle blindée pour véhicule blindé léger comportant de façon connue au moins une arme principale (2a, 2b, 2c) mobile en site sur un tourillon 3 placé à la partie avant de la tourelle, et comportant de plus en position latérale en superstructure une arme latérale (5), tourelle caractérisé en ce que ladite arme latérale est portée par un berceau (9) mobile en site sur un chassis fixe (7) extérieur à la tourelle formant une fourche supérieure d'un bras support creux (6) apte à recevoir les organes (16, 18) de transmission de la commande du fonctionnement de ladite arme latérale, en ce que l'arme (5) est fixée sur le berceau mobile (9) au moyen de broches transversales (11) en ce que le berceau mobile (9) est monté tournant en site par des axes transversaux (10) tourillonnant dans des paliers (8) de la fourche du chassis (7) du bras support, et en ce qu'elle comprend une bielle 14 de liaison entre le berceau mobile (9) de l'arme latérale et le tourillon (3) de l'arme principale, ledit tourillon traversant le corps de tourelle (1) pour dépasser latéralement à l'extérieur de celui-ci, l'extrémité (3a) du tourillon externe au corps de tourelle comportant une biellette (13) à l'extrémité de laquelle est montée à rotation une première chape (14a) de la bielle de liaison, une seconde chape (14b) de cette dernière étant montée à rotation sur le berceau mobile (9) en avant de son axe (10) de tourillonnement de telle sorte que la biellette (13), la bielle de liaison (14) et le berceau mobile (9) formant un quadrilatère déformable (A,B,C,D) assurant le pointage en site de l'arme latérale (5) par recopie du pointage en site de l'arme principale (2a,2b,2c).

2. Tourelle selon la revendication 1 caractérisée en ce que la bielle de liaison (14) comporte un système vis-écrou de réglage de sa longueur.

3. Tourelle selon l'une quelconque des revendications 1 ou 2 caractérisée en ce qu'elle comporte un boitier de mise à feu (15) disposé à l'intérieur de la tourelle (1) et relié électriquement au mécanisme de mise à feu de l'arme latérale par une liaison électrique (16) disposée à l'intérieur du bras support creux (6).

4. Tourelle selon l'une quelconque des revendications 1 à 3 caractérisée en ce que l'arme latérale comporte un dispositif mécanique (17) de réarmé de culasse comportant un levier de commande débrayable (21) interne à la tourelle (1) relié audit mécanisme par une transmission mécanique (18) disposé à l'intérieur du bras support creux (6).

5. Tourelle selon la revendication 4 caractérisée en ce que la transmission mécanique du réarmé (17) de culasse est du type comportant un cable (18) disposé dans une gaine, ledit cable ayant une extrémité fixée au levier de commande (21) et l'autre extrémité fixée au dispositif de réarmé (17).

6. Tourelle selon la revendication 5 caractérisée en ce que le berceau (9) comporte une partie latérale verticale (9a) recouvrant et protégeant toute la partie latérale arrière de l'arme (5) et en ce que ladite partie verticale (9a) du berceau supporte à sa partie arrière une poulie (20) sur laquelle passe le cable de commande (18) du réarmé (17) et en ce que le dispositif de réarmé est rappelé élastiquement vers l'avant au moyen d'un ressort de rappel (19) dont l'extrémité est fixée à la partie avant du berceau (9).

7. Tourelle selon l'une quelconque des revendications 1 à 6 caractérisée en ce que l'arme latérale (5) est alimentée par des munitions portées par une bande emmaillonnée, ladite bande étant disposée dans un conteneur (22) standard porté par un support amovible (23) fixé latéralement au berceau (9).

8. Tourelle selon l'une quelconque des revendications 1 à 7 caractérisée en ce qu'elle comporte à sa partie arrière un support externe (25) apte à emporter un nombre élevé de conteneurs (22) standard de munitions.

9. Tourelle selon l'une quelconque des revendications 1 à 8 , caractérisée en ce que l'arme latérale (5) est un lance-grenades alimenté par des grenades approvisionnées en bandes.

10. Tourelle selon l'une quelconque des revendications 1 à 9 caractérisé en ce que l'arme latérale (5) est une mitrailleuse alimentée en projectils de moyen calibre approvisionnés en bandes.

## Patentansprüche

1. Gepanzerter Turm für ein leichtes Panzerfahrzeug, der in an sich bekannter Weise mit wenigstens einer auf einem im vorderen Teil des Turms angeordneten Schildzapfen (3) höhenverstellbar angeordneten Hauptwaffe (2a, 2b, 2c) ausgerüstet ist und außerdem in seitlicher Position im Überbau eine Seitenwaffe (5) aufweist,
**dadurch gekennzeichnet,**
daß die Seitenwaffe von einer Wiege (9) getragen ist, die auf einem außerhalb des Turms angeordneten festen Chassis (7) bezüglich des Höhenwinkels beweglich angeordnet ist, wobei dieses Chassis eine obere Gabel eines hohlen Trägerarms (6) bildet, der die Übertragungsorgane (16, 17) für die Funktionssteuerung der Seitenwaffe aufnehmen kann,
daß die Seitenwaffe (5) mit Hilfe von transversalen Stiften (12) an der beweglichen Wiege (9) befestigt ist,
daß die bewegliche Wiege (9) mit Hilfe von transversalen Achsen (10) bezüglich des Höhenwinkels drehbar montiert ist, die in Lagern (8) der Gabel des Chassis (7) des Trägerarms rotieren, und
daß der Turm eine Triebstange (14) aufweist, die als Verbindungsorgan zwischen der beweglichen Wiege (9) der Seitenwaffe und dem Schildzapfen der Hauptwaffe dient, wobei dieser Schildzapfen den Körper des Turms (1) durchdringt und seitlich aus ihm herausragt und wobei das außerhalb des Körpers des Turms liegende Ende (3a) des Schildzapfens einen Schwingarm (13) trägt, an dessen Ende ein erster Gabelkopf (14a) der Verbindungs-Triebstange montiert ist, während ein zweiter Gabelkopf (14b) der Verbindungs-Triebstange an der beweglichen Wiege (9) vor deren Schwenkachse (10) drehbar montiert ist, derart daß der Schwingarm (13), die Verbindungs-Triebstange (14) und die bewegliche Wiege (9) ein verformbares Viereck (ABCD) bilden, welches das Höhenrichten der Seitenwaffe (5) durch Kopieren des Höhenrichtens der Hauptwaffe (2a, 2b, 2c) ermöglicht.

2. Turm nach Anspruch 1, dadurch gekennzeichnet, daß die Verbindungs-Triebstange (14) ein Schrauben-Mutter-System zur Einstellung ihrer Länge umfaßt.

3. Turm nach einem der Ansprüche 1 oder 2, dadurch gekennzeichnet, daß er eine Zündbox (15) aufweist, die im Innern des Turms (1) angeordnet und über eine im Innern des hohlen Trägerarms (6) angeordnete elektrische Verbindung (16) mit dem Zündauslösemechanismus zum Zünden der Seitenwaffe (5) elektrisch verbunden ist.

4. Turm nach einem der Ansprüche 1 bis 3, dadurch gekennzeichnet, daß die Seitenwaffe eine mechanische Spannvorrichtung (17) zum Spannen des Waffenverschlusses aufweist, die einen ausrückbaren Betätigungshebel (21) im Innem des Turms (1) umfaßt, der durch eine im Innern des hohlen Trägerarms (6) angeordnete mechanische Transmission (18) mit dem genannten Zündauslösemechanismus verbunden ist.

5. Turm nach Anspruch 4, dadurch gekennzeichnet, daß die mechanische Spannvorrichtung (17) zum Spannen des Waffenverschlusses ein in einem Mantel angeordnetes Kabel (18) aufweist, das mit einem Ende an dem Betätigungshebel (21) und mit dem anderen Ende an der Spannvorrichtung (17) befestigt ist.

6. Turm nach Anspruch 5, dadurch gekennzeichnet, daß die Wiege (9) einen seitlichen vertikalen Teil (9a) aufweist, der den gesamten hinteren Seitenteil der Waffe (5) abdeckt und schützt, und daß dieser vertikale seitliche Teil (9a) der Wiege in seinem hinteren Bereich eine Seilrolle (20) trägt, über die das Betätigungskabel (18) der Spannvorrichtung (17) verläuft, und daß die Spannvorrichtung von einer Rückholfeder (19), die mit ihrem Ende an dem vorderen Teil der Wiege (9) befestigt ist, elastisch nach vorn vorgespannt ist.

7. Turm nach einem der Ansprüche 1 bis 6, dadurch gekennzeichnet, daß der Seitenwaffe (5) in einem Maschengurt konfektionierte Munition zugeführt wird, wobei dieser Maschengurt in einem Standardbehälter (22) angeordnet ist, der von einem seitlich der Wiege (9) befestigten abnehmbaren Halter (23) getragen wird.

8. Turm nach einem der Ansprüche 1 bis 7, dadurch gekennzeichnet, daß er in seinem hinteren Teil einen äußeren Halter (25) aufweist, der das Mitnehmen einer größeren Anzahl von Standard-Munitionsbehältern (22) ermöglicht.

9. Turm nach einem der Ansprüche 1 bis 8, dadurch gekennzeichnet, daß die Seitenwaffe (5) ein Granatwerfer ist, dem in Gurten angelieferte Granaten zugeführt werden.

10. Turm nach einem der Ansprüche 1 bis 8, dadurch gekennzeichnet, daß die Seitenwaffe (5) ein Maschinengewehr ist, dem in Gurten angelieferte Geschosse mittleren Kalibers zugeführt werden.

## Claims

1. An armoured turret for a light armoured vehicle comprising in a known manner at least one main weapon (2a, 2b, 2c) moveable in place on a journal 3 placed on the front part of the turret, and further comprising, in a lateral position on the superstructure, a side weapon (5), the turret being characterised in that said side weapon is carried on a cradle (9) moveable in place on a fixed frame (7) outside the turret forming an upper fork of a hollow support arm (6) suitable for containing the transmission units (16, 18) for controlling the operation of said side weapon, in that the weapon (5) is fixed to the mobile cradle (9) by means of transverse spindles (11), in that the mobile cradle (9) is mounted so as to rotate in place about transverse pins (10) supported like journals in bearings (8) of the fork of the frame (7) of the support arm, and in that it comprises a connecting rod 14 between the mobile cradle (9) of the side weapon and the journal (3) of the main weapon, said journal passing over the body of the turret (1) so as to project laterally outside said turret, the end (3a) of the journal outside the body of the turret comprising a rocker bar (13) at the end of which is mounted in rotation a first cap (14a) of the connecting rod, a second cap (14b) of the latter being mounted so as to rotate on the mobile cradle (9) in front of its journal pin (10) such that the rocker bar (13), the connecting rod (14) and the mobile cradle (9) forming a deformable quadrilateral (A, B, C, D) for carrying out the aiming in place of the side weapon (5) by copying the aiming in place of the main weapon (2a, 2b, 2c).

2. A turret according to Claim 1 characterised in that the connecting rod (14) comprises a nut-and-bolt system for adjusting its length.

3. A turret according to any one of Claims 1 or 2 characterised in that it comprises a firing box (15) located inside the turret (1) and electrically connected to the firing mechanism of the side weapon by an electric connection (16) located inside the hollow support arm (6).

4. A turret according to any one of Claims 1 to 3 characterised in that the side weapon comprises a mechanical device (17) for reloading the chamber comprising a disengageable control lever (21) inside the turret (1) connected to said mechanism by a mechanical transmission (18) disposed inside the hollow support arm (6).

5. A turret according to Claim 4 characterised in that the mechanical transmission of the device (17) for reloading the chamber is of the type comprising a cable (18) disposed in a sheath, said cable having one end fixed to the control lever (21) and the other end fixed to the reloading device (17).

6. A turret according to Claim 5 characterised in that the cradle (9) comprises a vertical lateral portion (9a) covering and protecting the whole rear lateral portion of the weapon (5) and in that said vertical portion (9a) of the cradle supports on its rear portion a pulley (20) over which there passes the control cable (18) for the reloading device (17) and in that the reloading device is retumed elastically towards the front by means of a return spring (19), the end of which is fastened to the front part of the cradle (9).

7. A turret according to any one of Claims 1 to 6 characterised in that the side weapon (5) is supplied by munitions carried on a strip consisting of links, said strip being disposed in a standard container (22) carried by a removeable support (23) fastened to the side of the cradle (9).

8. A turret according to any one of Claims 1 to 7 characterised in that it comprises in its rear portion an outer support (25) suitable for carrying away a high number of standard munitions containers (22).

9. A turret according to any one of Claims 1 to 8, characterised in that the side weapon (5) is a grenade launcher fed with grenades supplied in strips.

10. A turret according to any one of Claims 1 to 9, characterised in that the side weapon (5) is a machine gun fed with medium-calibre projectiles supplied in strips.
